# EUROPÄISCHE PATENTANMELDUNG

(11) **EP 4 674 788 A1**
(43) Veröffentlichungstag der Anmeldung: **07.01.2026**
(21) Anmeldenummer: 25186189.4
(22) Anmeldetag: 30.06.2025
(51) Int. Cl.: B65F 3/14

(54) **SYSTEM ZUR ÜBERWACHUNG EINES ENTLEERUNGSVORGANGS VON MÜLLBEHÄLTERN IN EIN EINFÜLLGEHÄUSE SOWIE ENTSPRECHENDES VERFAHREN**

(30) Priorität: 01.07.2024 DE 102024118512
(71) Anmelder: ifm electronic gmbh, 45128 Essen (DE)
(72) Erfinder: Mollnau, Stephan, 88045 Friedrichshafen (DE); Wiesemann, Volker, 88074 Meckenbeuren (DE)
(74) Vertreter: Ifm Patentabteilung

(57) **Zusammenfassung**

Die Erfindung betrifft ein System zur Überwachung eines Entleerungsvorgangs von Müllbehältern (12) in ein Einfüllgehäuse (16), insbesondere eines Müllfahrzeugs (14) zum Mülltransport, wobei das Einfüllgehäuse (16) eine Pressenvorrichtung (18) zur Komprimierung des aufgenommenen Mülls im Einfüllgehäuse (16) aufweist. Dabei sind Erfassungsmittel (20) zur Erkennung von Personen an dem Einfüllgehäuse (16) derart angeordnet, dass ein Erfassungsbereich (22) auf einen Innenraum (24) des Müllbehälters (12) und/oder einen Innenraum (26) des Einfüllgehäuses (16) ausgerichtet ist, wobei die Erfassungsmittel (20) mit einer sicheren Steuerung (28) zur Datenauswertung verbunden sind und wobei die sichere Steuerung (28) den Betrieb der Pressenvorrichtung (18) unterbricht, falls eine Person in dem Müllbehälter (12) und/oder dem Einfüllgehäuse (16) erkannt wird. Weiter betrifft die Erfindung auch ein Verfahren.

## Beschreibung

Die Erfindung betrifft ein System zur Überwachung eines Entleerungsvorgangs von Müllbehältern in ein Einfüllgehäuse gemäß dem Oberbegriff des Anspruchs 1. Weiter betrifft die Erfindung auch ein Verfahren zur Überwachung eines Entleerungsvorgangs.

Für die Abfallentsorgung sind Einfüllgehäuse oder Einfüllcontainer sowie Müllfahrzeuge mit einem Einfüllgehäuse bekannt, wobei das Einfüllgehäuse eine bevorzugt integrierte Pressenvorrichtung aufweist, um aufgenommenen Müll zu komprimieren und so die Beladungsmenge zu erhöhen. Pressenvorrichtungen haben jedoch den Nachteil, dass sie zur Komprimierung mit erhöhter Krafteinwirkung, insbesondere mittels hydraulisch wirkender Pressenvorrichtungen, auf den eingebrachten Abfall im Einfüllgehäuse einwirken und dabei eine potenzielle Gefahr für Personen im Einfüllgehäuse darstellen.

Ein Überwachungssystem am Heck eines Müllfahrzeugs ist im Stand der Technik insbesondere als Rangierhilfe oder zur Kontrolle eines Schwenkbereichs einer Hebevorrichtung bekannt, insbesondere um einer Bedienperson in einem Führerhaus eine Ansicht des Heckbereichs anzuzeigen. Eine Überwachung von Müllbehältern und des Betriebs der Pressenvorrichtung wird dabei nicht durchgeführt. Deshalb kann ein sicherer Betrieb und eine Vorbeugung von Unfällen innerhalb des Einfüllgehäuses nicht vollständig gewährleistet werden. Insbesondere können Personen, die sich in Müllcontainern befinden, bei Entleerungsvorgängen verletzt werden.

Aufgabe der Erfindung ist es, ein System bereitzustellen, das bei Vermeidung der aus dem Stand der Technik bekannten Nachteile, eine sichere Überwachung eines Entleerungs- und Komprimierungsvorgangs eines Einfüllgehäuses ermöglicht.

Ferner besteht die Aufgabe darin ein Verfahren zur Überwachung des Entleerungsvorgangs anzugeben.

Die Aufgabe wird hinsichtlich des Systems mit den Merkmalen des Anspruchs 1 und hinsichtlich des Verfahrens mit den Merkmalen des Anspruchs 8 gelöst.

Vorteilhafte Ausgestaltungen der Erfindung sind in den Unteransprüchen angegeben.

Erfindungsgemäß wird ein System zur Überwachung eines Entleerungsvorgangs von Müllbehältern in ein Einfüllgehäuse, insbesondere eines Müllfahrzeugs zum Mülltransport, beansprucht, wobei das Einfüllgehäuse eine Pressenvorrichtung zur Komprimierung des aufgenommenen Mülls im Einfüllgehäuse aufweist. Dabei sind Erfassungsmittel zur Erkennung von Personen an dem Einfüllgehäuse derart angeordnet, dass ein Erfassungsbereich auf einen Innenraum des Müllbehälters und/oder einen Innenraum des Einfüllgehäuses ausgerichtet ist, wobei die Erfassungsmittel mit einer sicheren Steuerung, insbesondere einer sicheren Mobilsteuerung, zur Datenauswertung verbunden sind und wobei die sichere Steuerung den Betrieb der Pressenvorrichtung unterbricht, falls eine Person in dem Müllbehälter und/oder dem Einfüllgehäuse erkannt wird.

Als sichere Steuerung, insbesondere eine sichere Mobilsteuerung wird vorzugsweise eine Sicherheitssteuerung für Arbeitsmaschinen, insbesondere mobile Arbeitsmaschinen, verstanden, insbesondere eine Steuerung nach den sicherheitsbezogenen Anforderungen der IEC 61508 Norm. Vorzugsweise eine sichere Steuerung im Hinblick der funktionalen Sicherheit, um eine sichere Steuerung von Aktoren und einen ausreichenden Arbeitsschutz zu gewährleisten.

Dabei hat die Erfindung den Vorteil, dass ein sicherer und verletzungsfreier Betrieb eines Entleerungsvorgangs verbessert werden kann, wobei durch die Verwendung einer sicheren Steuerung, insbesondere einer Mobilsteuerung, in besonders zuverlässiger Weise die Abschaltung der Pressenvorrichtung gewährleistet werden kann. Dies geht mit einer Erhöhung der Arbeitssicherheit einher, wobei auch die Betriebseffizienz durch eine reduzierte manuelle Überwachung verbessert werden kann. Zudem kann die Einhaltung von Sicherheitsvorschriften erleichtert werden.

Gemäß einer bevorzugten Ausführungsform sind die Erfassungsmittel als zumindest eine erste Kameraeinheit ausgebildet, die innerhalb des Einfüllgehäuses angeordnet ist und wobei der Erfassungsbereich in Richtung eines Wirkabschnitts der Pressenvorrichtung und/oder in Richtung des Innenraums des Müllbehälters in einem Entleerungszustand ausgerichtet ist. Dabei befindet sich der Müllbehälter im Entleerungszustand bevorzugt innerhalb des Einfüllgehäuses.

Als Wirkabschnitt der Pressenvorrichtung wird vorzugsweise ein Bewegungsraum der Pressenvorrichtung innerhalb des Einfüllgehäuses verstanden, in dem das Risiko einer möglichen Kollision einer Person mit den beweglichen Bauteilen der Pressenvorrichtung bestehen kann. Dabei hat die gezielte Überwachung des Wirkabschnitts und/oder des Müllbehälters im Entleerungszustand den Vorteil, dass der kritischste Bereich des Pressvorgangs kontinuierlich überwacht werden kann, was die Reaktionszeit bei Gefahrenerkennung minimiert. Die Anordnung der zumindest einen ersten Kameraeinheit innerhalb des Einfüllgehäuses hat zudem den Vorteil, dass die Erfassungsmittel vor rauen Umgebungsbedingungen geschützt werden können, womit die Zuverlässigkeit des Systems weiter erhöht werden kann. Vorzugsweise wird dabei die zumindest eine erste Kameraeinheit an einer Decke des Einfüllgehäuses angeordnet.

Zusätzlich oder alternativ können in einer weiteren Ausführungsform die Erfassungsmittel als zumindest eine zweite Kameraeinheit ausgebildet sein, die mit einer Hebevorrichtung verbunden oder verbindbar ist, um den Innenraum des Müllbehälters während einer Schwenkbewegung der Hebevorrichtung zu erfassen.

Vorzugsweise wird zusätzlich zu der Pressenvorrichtung auch der Betrieb der Hebevorrichtung durch die sichere Steuerung gestoppt, falls eine Person erkannt wird.

Die Überwachung des Müllcontainers während des Entleerungsvorgangs ermöglicht die frühzeitige Erkennung von Personen, die sich möglicherweise im Müllbehälter befinden, wobei die Verbindung der zumindest einen zweiten Kameraeinheit mit der Hebevorrichtung eine automatische Anpassung des Erfassungsbereichs an die Position des Müllbehälters ermöglicht, was eine lückenlose Überwachung sicherstellt.

Gemäß einer Weiterbildung können die Erfassungsmittel als zumindest eine Wärmebildkamera, zumindest ein Heartbeatsensor und/oder als zumindest ein Ultraschallsensoren ausgebildet sein. Vorteilhafterweise ermöglicht der Einsatz von Wärmebildkameras die Erkennung von Personen auch bei schlechten Sichtverhältnissen oder Dunkelheit. Weiter bieten Ultraschallsensoren zusätzlich eine berührungslose und langlebige Erkennung von Personen. Eine Kombination der vorgenannten Erfassungsmittel können die Zuverlässigkeit der Personenerkennung unter verschiedenen Umgebungsbedingungen verbessern.

Dabei ist es bevorzugt, dass die Erfassungsmittel als zumindest eine Wärmebildkamera, zumindest ein Heartbeatsensor und/oder als zumindest ein Ultraschallsensor alternativ oder bevorzugt zusätzlich zu der zumindest einen ersten Kameraeinheit und/oder zu der zumindest einen zweiten Kameraeinheit ausgebildet sind. Dabei können die Erfassungsmittel bevorzugt außerhalb und/oder innerhalb des Einfüllgehäuses und/oder an der Hebevorrichtung angeordnet sein, wobei der jeweilige Erfassungsbereich analog zu der ersten und/oder zweiten Kameraeinheit in Richtung des Wirkabschnitts der Pressenvorrichtung und/oder in Richtung des Innenraums des Müllbehälters ausgerichtet ist, um Personen zu erkennen.

Weiter bevorzugt kann zumindest ein Gewichtssensor, zumindest ein Heartbeatsensor und/oder zumindest ein Gassensor an einer Hebevorrichtung des Müllfahrzeugs angeordnet oder integriert sein, um das Gewicht des Müllbehälters, eine lebende Person in einem Müllbehälter und/oder eine Konzentration von Atemgasen zur Personenerkennung während des Entleerungsvorgangs zu überwachen. Vorzugsweise sind die Gewichts-, Heartbeat- und/oder Gassensoren in den Hebe-, Kipp- oder Drehmechanismus des Müllfahrzeugs integriert. Weiter bevorzugt kann der zumindest eine Gassensor an einem Schwenkarm der Hebevorrichtung und angrenzend an den aufgenommen Müllbehälter platziert sein, um die Konzentration von Atemgasen zu detektieren. Insbesondere ein überhöhtes Gewicht oder Gewichtsänderungen können auf Personen im Müllbehälter hinweisen. Durch die Erfassung von Atemgasen wie Kohlenstoffdioxid (CO2) kann das System effektiv auf die Anwesenheit von Personen im Müllbehälter hinweisen. Durch die Erfassung des Heartbeats (Herzschlags einer lebenden Person) kann das System ebenfalls effektiv auf die Anwesenheit von Personen im Müllbehälter hinweisen.

Bevorzugt ist es vorgesehen, dass der Heartbeatsensor oder Herzschlagsensor auf einem Radar-Prinzip, insbesondere dem Prinzip des Ultra-Breitband-Radars (UWB-Radar), beruht. Dieses sendet elektromagnetische Impulse aus und analysiert Reflexionen, um winzige Bewegungen, insbesondere Brustkorbhebung durch Atmung oder Herzschlag, zu erkennen. Die Erkennung ist auch bei Bewegungslosigkeit möglich, insbesondere im Unterschied zu Kameras oder Wärmesensoren. Vorteilhaferweise kann derart der Heartbeatsensor, insbesondere ein Radar-Heartbeatsensor zusätzlich zu Kameras vorgesehen sein, um die Personenerkennung zu verbessern. Weiter vorteilhaft kann der Heartbeatsensor durch verschiedene Materialien hindurch detektieren, insbesondere Plastik, Papier oder Textilien und erhöht damit die Zuverlässigkeit der Personenerkennung.

Zusammengefasst hat der Heartbeatsensor die Vorteile:
- Erkennung auch unter Abfallmaterial
- Kein Licht nötig (funktioniert im Dunkeln)
- Unempfindlich gegenüber Verschmutzung und Feuchtigkeit
- Lebenszeichen-Erkennung auch bei bewusstlosen Personen

Ein Radar-Heartbeatsensor, insbesondere ein UWB-Radar, kann bevorzugt oberhalb der Einwurföffnung und/oder am Greifarm oder der Hebevorrichtung von Müllfahrzeugen und/oder innerhalb des Einfüllgehäuses angebracht sein. Bevor der Müllcontainer geleert wird, scannt das Radar den Innenraum für Lebenszeichen. Wird etwas erkannt, wird der Vorgang unterbrochen, und eine manuelle Kontrolle kann erfolgen. Insbesondere kann es bevorzugt sein, dass die Radarstrahlung in Richtung eines Wirkabschnitts der Pressenvorrichtung und/oder in Richtung des Innenraums des Müllbehälters ausgerichtet ist, um Personen zu erkennen.

Gemäß einer bevorzugten Ausführungsform bildet das System mit den Erfassungsmittel einen Multisensor aus, der zumindest zwei Sensoren aufweist, die als erste Kameraeinheit, zweite Kameraeinheit, Wärmebildkamera, Ultraschallsensor, Gewichtssensor, Heartbeatsensor und/oder Gassensor ausgebildet sind und kombiniert am Einfüllgehäuse angeordnet sind, sowie mit der sicheren Steuerung zur Auswertung verbunden sind. Vorzugsweise können auch jeweils eine Vielzahl der vorgenannten Sensoren miteinander kombiniert werden.

Durch diese Kombination verschiedener Sensoren kann eine deutlichere Unterscheidung zwischen Personen und anderen Objekten ermöglicht werden. Dadurch wird eine präzise und zuverlässige Erkennung von Personen weiter verbessert. Insbesondere können die erfassten Daten miteinander korreliert werden und beispielsweise bei vorhandener Bewegung, Gewichtsänderung, vorhandenem Herzschlag und/oder CO2 Gas Erkennung zuverlässig auf Personen geschlossen werden. Vorzugsweise kann durch die Kombination Totwinkel der Erfassungsmittel minimiert werden.

Weiter kann es bevorzugt sein, dass das System eine Anzeigeeinheit aufweist, die in einem Führerhaus des Müllfahrzeugs angeordnet ist, und mit der sicheren Steuerung verbunden ist, um die Unterbrechung der Pressenvorrichtung, vorzugsweise mit einem Warnsignal einer Bedienperson anzuzeigen.

Die Erfindung betrifft auch ein Verfahren zur Überwachung eines Entleerungsvorgangs von Müllbehältern in ein Einfüllgehäuse mit Pressenvorrichtung, insbesondere ein Einfüllgehäuse eines Müllfahrzeugs und mittels eines voran genannten Systems, wobei Erfassungsmittel an dem Einfüllgehäuse angeordnet sind, um Personen in dem Müllbehälter und/oder dem Einfüllgehäuse zu erkennen, wobei die erfassten Daten der Erfassungsmittel an eine sichere Steuerung gesendet werden und zur Personenerkennung ausgewertet werden, wobei unmittelbar nachfolgend einer Personenerkennung die Pressenvorrichtung durch die sichere Steuerung angehalten wird.

Weiterbildend wird zur Überwachung ein Multisensor mit zumindest zwei kombinierten Sensoren verwendet, insbesondere eine Kombination einer ersten Kameraeinheit, einer zweiten Kameraeinheit, einer Wärmebildkamera, einem Ultraschallsensor, einem Gewichtssensor, Heartbeatsensor und/oder einem Gassensor oder ein Vielfaches der einzelnen Sensoren, wobei die Auswertung und ein Zusammenführen der Sensorsignale des Multisensors die folgenden Schritte in einer bevorzugten Reihenfolge umfasst:
- eine Daten-Integration, wobei Rohdaten von jedem Sensor in die sichere Steuerung eingespeist und miteinander synchronisiert werden. Die Daten werden bevorzugt in einem einheitlichen Format oder einer einheitlichen Darstellungseinheit zusammengeführt, um eine gemeinsame Analyse zu ermöglichen,
- vorzugsweise eine Daten-Vorverarbeitung, um Rauschen zu reduzieren und Artefakte zu entfernen, zum Beispiel durch Filtern oder Kalibrierung,
- eine Merkmalsextraktion von für die Personenerkennung relevanter Daten, wobei Merkmale zur Personenerkennung in Müllbehältern aus den Daten der einzelnen Sensoren extrahiert werden,
- Kombinieren der extrahierten Merkmale und Analysieren der zusammengeführten Daten zur Erkennung des Vorhandenseins von Personen,
- Unterbrechen des Entleerungsvorgangs nachfolgend der Erkennung einer Person.

Die Integration und Analyse von Daten aus mehreren Sensoren in einer zentralen Steuerung ermöglicht eine robuste Auswertung, die Fehlalarme reduziert und die Betriebssicherheit des Müllfahrzeugs verbessert.

Vorzugsweise können die vorgenannten Sensoren als ein oder mehrere Sensoren eingesetzt werden. Beispielsweise können mehrere Kameraeinheiten mit einem oder mehreren der weiteren Sensoren kombiniert werden.

Weiterbildend umfasst das Analysieren der extrahierten Merkmale eine Bewertung der Wahrscheinlichkeit des Vorhandenseins einer Person unter Berücksichtigung von Gewichtungsfaktoren für jedes Sensorsignal umfasst.

Vorzugsweise werden für extrahierte Merkmale aus den Sensorsignalen eine Multisensor-Fusionsstrategie durchgeführt, wobei kombinierte Merkmale durch Summation, Gewichtung und Logikverknüpfung generiert werden.

Weiter bevorzugt kann nachfolgend der Merkmalskombination eine Klassifikation der kombinierten Merkmale durchgeführt werden, wobei die Merkmale entsprechend des Vorhandenseins einer Person bestätigt oder verworfen werden.

Gemäß einer bevorzugten Weiterbildung können für die Auswertung der Sensordaten Kontextinformationen zu den Umgebungsbedingungen und/oder des Typs Einfüllgehäuses einbezogen werden, insbesondere eine Position des Müllfahrzeugs, die Umgebungstemperatur und/oder Einlernmessungen für vorbestimmte Müllbehältertypen und/oder eine charakteristische Müllart.

Die Möglichkeit Kontextinformationen für die Auswertung der extrahierten Merkmale heranzuziehen, insbesondere für eine Anpassung von Gewichtungsfaktoren, bietet Flexibilität bei der Kalibrierung des Systems für unterschiedliche Betriebsbedingungen, was die Anpassungsfähigkeit des Verfahrens an verschiedene Einsatzumgebungen erhöht.

Beispielsweise kann der vorgenannte Gewichtssensor hinsichtlich der Aufnahme von zu erwartenden oder standardisierten Müllbehältertypen konfiguriert werden.

Bestimmte Müllarten und deren Reflexionseigenschaften können weiter bevorzugt für die Kalibrierung der Erfassungsmittel herangezogen werden. Insbesondere hinsichtlich des Radar-Heartbeatsensors kann bevorzugt ausgewertet werden, ob metallartige Müllarten vorhanden sind, die ein Radarsignal reflektieren und eine Herzschlagerfassung beeinträchtigen könnten. In diesem Fall kann an die Steuerung ein Signal gesendet werden, dass eine manuelle Überprüfung oder eine alternative Sensorart die Personenerfassung auswerten sollte.

Weiter bevorzugt kann basierend auf festgelegten Schwellenwerten für Sensorsignale eine Ausgabe eines Warnsignals oder das Unterbrechen des Entleerungsvorgangs erfolgen.

Weiterbildend kann vorgesehen sein, dass das vorgenannte Verfahren einen Feedback Schritt beinhaltet, wobei einer Rückmeldung über die Genauigkeit der Personenidentifikation generiert wird und wobei Parameter zur Personenerkennung angepasst werden können.

Weiter bevorzugt ist es denkbar, dass das Verfahren Fehlerkorrekturmechanismen und Redundanzstrategien durchführt, um die Zuverlässigkeit des Systems zu erhöhen und Fehlalarme zu minimieren. Dies wird durch die Integration zusätzlicher Sensoren oder durch die Überprüfung der Konsistenz der Sensorsignale erreicht.

Außerdem kann bevorzugt sein, dass das System aus früheren Erfahrungen lernt und seine Bewertungskriterien entsprechend anpasst. Dies kann durch maschinelles Lernen oder andere intelligente Algorithmen realisiert werden, um das System kontinuierlich zu verbessern und an neue Umgebungsbedingungen anzupassen.

Zusätzlich kann die Bereitstellung von Echtzeit-Feedback an den Bediener des Müllfahrzeugs über das Vorhandensein einer Person im Müllcontainer bevorzugt sein. Dies kann durch visuelle oder akustische Signale erfolgen. Dazu kann vorzugsweise die Möglichkeit für den Bediener vorgesehen sein, das System manuell zu übersteuern oder zu bestätigen, basierend auf zusätzlichen visuellen oder sensorischen Informationen.

Nachfolgend wird die Erfindung anhand von Ausführungsbeispielen unter Bezugnahme auf die Zeichnungen näher erläutert.

Es zeigen schematisch:
- Fig. 1a:: Seitenansicht auf ein Müllfahrzeug mit einem System zur Überwachung eines Entleerungsvorgangs eines Müllbehälters,
- Fig. 1b:: Seitenansicht gemäß der Fig. 1a, wobei Erfassungsmittel an einer Hebevorrichtung angeordnet sind,
- Fig. 1c:: Seitenansicht gemäß der Fig. 1b, mit der Hebevorrichtung in einem geschwenkten Zustand,
- Fig. 2:: Blockdarstelllung einer sicheren Steuerung,
- Fig. 3:: Darstellung der Verfahrensschritte zur Auswertung von Sensorsignalen.

Bei der nachfolgenden Beschreibung der bevorzugten Ausführungsformen bezeichnen gleiche Bezugszeichen gleiche oder vergleichbare Komponenten.

Die Fig. 1a bis Fig. 1c zeigen ein System 10 mit Erfassungsmitteln 20 zur Überwachung eines Entleerungsvorgangs von Müllbehältern 12 in ein Einfüllgehäuse 16, wobei das Einfüllgehäuse 16 zum Mülltransport als ein Laderaum eines Müllfahrzeugs 14 ausgebildet sein kann. Dabei weist das Einfüllgehäuse 16 eine Pressenvorrichtung 18 auf, um den aufgenommenen Müll zu komprimieren. Vorzugsweise lässt sich der Müll entlang eines Wirkabschnitts w durch eine Hubverstellung der Pressenvorrichtung 18 komprimieren. Insbesondere stellt die Pressenvorrichtung 18 eine erhebliche Gefahr dar, falls Personen in einen Innenraum 26 des Einfüllgehäuses 16 gelangen.

Die Fig. 1a zeigt eine Ausgestaltung des Systems 10, wobei Erfassungsmittel 20 mit einem schematisch als gestrichelte Linien eingezeichneten Erfassungsbereich 22 auf einen Innenraum 24 des Müllbehälters 12 und vorzugsweise auf den Innenraum 26 des Einfüllgehäuses 16 ausgerichtet ist, um Personen zu erkennen. Besonders bevorzugt ist der Erfassungsbereich 22 auf den Wirkabschnitt w der Pressenvorrichtung 18 ausgerichtet, um in diesem Gefahrenbereich Personen zu erkennen. Dabei sind die Erfassungsmittel 20 mit einer sicheren Steuerung 28, insbesondere eine Mobilsteuerung, zur Datenauswertung verbunden, die den Betrieb der Pressenvorrichtung 18 unterbricht, falls Personen durch die Erfassungsmittel 20 detektiert werden. Dadurch kein ein sicherer und verletzungsfreier Betrieb des Einfüllgehäuses 16 und insbesondere des Müllfahrzeugs 14 sichergestellt werden. Die sichere Steuerung 28 kann bevorzugt innerhalb des Einfüllgehäuses 16 oder innerhalb eines Führerhaus 37 des Müllfahrzeugs 14 angeordnet sein. Insbesondere im Führerhaus 37 kann die Detektion von Personen über eine Anzeigeeinheit 36 einer Bedienperson angezeigt werden.

Bevorzugt können die Erfassungsmittel 20 als eine oder mehrere erste Kameraeinheiten 30a ausgebildet sein, die im Außenbereich oder dem Innenraum 24, insbesondere einer Decke, des Einfüllgehäuses 16 angeordnet sein können.

Die Fig. 1b zeigte eine alternative oder zusätzliche Ausführungsform, wobei als Erfassungsmittel 20 eine zweite Kameraeinheit 30b an einer Hebevorrichtung 32 angeordnet ist, um den Innenraum 24 des Müllbehälters 12 während einer Schwenkbewegung in den Innenraum 24 des Einfüllgehäuses 16 zu erfassen. Bevorzugt zusätzlich können an einem Schwenkarm 38 der Hebevorrichtung 32 ein zusätzlicher Sensor angeordnet sein, insbesondere ein Gewichtssensor 34 und/oder ein Gassensor 35. Vorzugsweise ist der Gassensor 35 angrenzend an eine Aufnahme des Müllbehälters 12 angeordnet, um aus dem Müllbehälter 12 hervortretende Atemgase zu erfassen.

Die Fig. 1c zeigt die Hebevorrichtung 32 im geschwenkten Zustand, insbesondere in einem Entleerungszustand des Müllbehälters 12, wobei bevorzugt die zweite Kameraeinheit 30b auf den Innenraum 24 des Müllbehälters 12 ausgerichtet ist.

Vorzugsweise können die zuvor genannten Erfassungsmittel 20 der Fig. 1a bis Fig. 1c zusätzlich oder alternativ auch als Wärmebildkameras und/oder Ultraschallsensoren und/oder Radar-Heartbeatsenosren ausgebildet sein.

Gemäß einer besonders bevorzugten Ausführungsform werden die zuvor genannten Erfassungsmittel mit Sensoren, insbesondere den Kameraeinheiten zur Bildverarbeitung, Gassensoren, Gewichtssensoren, Wärmebildkameras, Heartbeatsensoren und/oder Ultraschallsensoren als Kombination von zumindest zwei Sensoren ausgebildet, um so die Zuverlässigkeit der Überwachung zu verbessern. Dabei zeigt die Fig. 2, dass mehrere Sensorsignale in der sicheren Steuerung integriert und zusammen ausgewertet werden können. Ein Anschluss der Erfassungsmittel 20 und Sensoren wird schematisch als Pfeile dargestellt.

Ein detaillierter bevorzugter Ablauf der Datenauswertung der sicheren Steuerung 28 kann der Fig. 3 entnommen werden, mit einer bevorzugten Reihenfolge:
- Datenintegration: Die Rohdaten von jedem Sensor werden in die sichere Steuerung eingespeist und miteinander synchronisiert. Die Daten werden bevorzugt in einem einheitlichen Format oder einer einheitlichen Darstellungseinheit zusammengeführt, um eine gemeinsame Analyse zu ermöglichen.
- Vorverarbeitung: Die Daten aus den verschiedenen Sensoren werden einer Vorverarbeitung unterzogen, um Rauschen zu reduzieren und Artefakte zu entfernen. Zum Beispiel durch Filtern oder Kalibrierung.
- Merkmalsextraktion: Merkmale werden aus den Daten der einzelnen Sensoren extrahiert, die relevant für die Erkennung von Personen in Müllcontainern sind.
- Multisensor-Fusionsstrategie: Summation, Gewichtung und Logikverknüpfung werden verwendet, um die kombinierten Merkmale zu generieren.
- Klassifikation und Entscheidungsfindung: Die kombinierten Merkmale werden einer Klassifikations- oder Entscheidungsfindungsphase unterzogen, um das Vorhandensein einer Person in einem Müllcontainer zu bestätigen oder zu verwerfen. Die Methodik wird anhand der spezifischen Anforderungen der konkreten Anwendung ausgewählt.
   Vorzugsweiset kann weiter eine Integration von Kontextinformationen durchgeführt werden: Kontextinformationen wie die Position des Müllfahrzeugs, die Umgebungstemperatur oder die Tageszeit können in die Entscheidungsfindung einbezogen werden, um die Zuverlässigkeit der Personenidentifikation weiter zu verbessern.
- Feedback und Anpassung: Das System kann Rückmeldung über die Genauigkeit der Personenidentifikation erhalten und seine Parameter entsprechend anpassen, um die Leistung kontinuierlich zu verbessern.

Zusammenfassend werden Sensorsignale von der sicheren Steuerung 28 eingelesen und eine Datenintegration durchgeführt, nachfolgend wird eine Vorverarbeitung, eine Merkmalsextraktion und eine Fusion der vorverarbeiteten Daten der verschiedenen Sensoren ausgeführt. Weiter nachfolgend werden die Daten klassifiziert und zur Identifikation von Personen beurteilt, wobei die Auswertung wiederholt werden kann.

### Bezugszeichenliste

- 10: System
- 12: Müllbehälter
- 14: Müllfahrzeug
- 16: Einfüllgehäuse
- 18: Pressenvorrichtung
- 20: Erfassungsmittel
- 22: Erfassungsbereich
- 24: Innenraum des Müllbehälters
- 26: Innenraum des Einfüllgehäuses
- 28: sichere Steuerung
- 30a,b: erste und zweite Kameraeinheit
- 32: Hebevorrichtung
- 34: Gewichtssensor
- 35: Gassensor
- 36: Anzeigeeinheit
- 37: Führerhaus
- 38: Schwenkarm der Hebevorrichtung

## Patentansprüche

1. System zur Überwachung eines Entleerungsvorgangs von Müllbehältern (12) in ein Einfüllgehäuse (16), insbesondere eines Müllfahrzeugs (14) zum Mülltransport, wobei das Einfüllgehäuse (16) eine Pressenvorrichtung (18) zur Komprimierung des aufgenommenen Mülls im Einfüllgehäuse (16) aufweist,
**dadurch gekennzeichnet,**
**dass** Erfassungsmittel (20) zur Erkennung von Personen an dem Einfüllgehäuse (16) derart angeordnet sind, dass ein Erfassungsbereich (22) auf einen Innenraum (24) des Müllbehälters (12) und/oder einen Innenraum (26) des Einfüllgehäuses (16) ausgerichtet ist, wobei die Erfassungsmittel (20) mit einer sicheren Steuerung (28), insbesondere einer sicheren Mobilsteuerung, zur Datenauswertung verbunden sind und wobei die sichere Steuerung (28) den Betrieb der Pressenvorrichtung (18) unterbricht, falls eine Person in dem Müllbehälter (12) und/oder dem Einfüllgehäuse (16) erkannt wird.

2. System nach dem Anspruch 1,
**dadurch gekennzeichnet,**
**dass** die Erfassungsmittel (20) als zumindest eine erste Kameraeinheit (30a) ausgebildet sind, die innerhalb des Einfüllgehäuses (16) angeordnet ist und wobei der Erfassungsbereich (22) in Richtung eines Wirkabschnitts (w) der Pressenvorrichtung (18) und/oder in Richtung des Innenraums (24) des Müllbehälters (12) in einem Entleerungszustand ausgerichtet ist.

3. System nach dem Anspruch 1 oder 2,
**dadurch gekennzeichnet,**
**dass** die Erfassungsmittel (20) als zumindest eine zweite Kameraeinheit (30b) ausgebildet sind, die mit einer Hebevorrichtung (32) verbunden oder verbindbar ist, um den Innenraum (24) des Müllbehälters (12) während des Entleerungsvorgangs und einer Schwenkbewegung der Hebevorrichtung (32) zu erfassen.

4. System nach einem der Ansprüche 1 bis 3,
**dadurch gekennzeichnet,**
**dass** Erfassungsmittel (20) als zumindest eine Wärmebildkamera und/oder als zumindest ein Ultraschallsensor ausgebildet sind.

5. System nach einem der Ansprüche 1 bis 4,
**dadurch gekennzeichnet,**
**dass** die Erfassungsmittel (20) als zumindest ein Heartbeatsensor, insbesondere ein Radar-Heartbeatsensor, besonders bevorzugt ein UWB-Radar, ausgebildet sind, um Lebenszeichen von Personen im Müllbehälter (12) und/oder innerhalb des Einfüllgehäuses (16) zu erfassen.

6. System nach einem der Ansprüche 1 bis 5,
**dadurch gekennzeichnet,**
**dass** ein Gewichtssensor (34) und/oder ein Gassensor (35) an einer Hebevorrichtung (32) des Müllfahrzeugs (14) angeordnet oder integriert ist, um das Gewicht des Müllbehälters (12) und/oder eine Konzentration von Atemgasen zur Personenerkennung während des Entleerungsvorgangs zu überwachen.

7. System nach einem der Ansprüche 1 bis 6,
**dadurch gekennzeichnet,**
**dass** das System (10) mit den Erfassungsmittel (20) einen Multisensor ausbildet, der zumindest zwei Sensoren aufweist, die als erste Kameraeinheit (30a), zweite Kameraeinheit (30b), Wärmebildkamera, Ultraschallsensor, Gewichtssensor (34), Heartbeatsensor und/oder Gassensor (35) ausgebildet und kombiniert am Einfüllgehäuse (16) angeordnet sind, sowie mit der sicheren Steuerung (28) zur Auswertung verbunden sind.

8. Verfahren zur Überwachung eines Entleerungsvorgangs von Müllbehältern (12) in ein Einfüllgehäuse (16) mit Pressenvorrichtung (18), insbesondere mittels eines Systems (10) nach einem der Ansprüche 1 bis 7, wobei Erfassungsmittel (20) an dem Einfüllgehäuse (16) angeordnet sind, um Personen in dem Müllbehälter (12) und/oder dem Einfüllgehäuse (16) zu erkennen, wobei die erfassten Sensordaten der Erfassungsmittel (20) an eine sichere Steuerung (28) gesendet werden und zur Personenerkennung ausgewertet werden, wobei unmittelbar nachfolgend einer Personenerkennung ein Betrieb der Pressenvorrichtung (18) durch die sichere Steuerung (28) angehalten wird.

9. Verfahren nach dem Anspruch 8,
**dadurch gekennzeichnet,**
**dass** zur Überwachung ein Multisensor mit zumindest zwei kombinierten Sensoren verwendet wird, insbesondere eine Kombination einer ersten Kameraeinheit (30a), einer zweiten Kameraeinheit (30b), einer Wärmebildkamera, einem Ultraschallsensor, einem Gewichtssensor (34), einem Heartbeatsensor und/oder einem Gassensor (35) oder ein Vielfaches der einzelnen Sensoren, wobei die Auswertung und ein Zusammenführen der Sensorsignale des Multisensors die folgenden Schritte umfasst:
- eine Daten-Integration, wobei Rohdaten von jedem Sensor in die sichere Steuerung eingespeist und miteinander synchronisiert werden,
- eine Merkmalsextraktion von für die Personenerkennung relevanter Daten,
- Kombinieren der extrahierten Merkmale und Analysieren der zusammengeführten Sensordaten zur Erkennung des Vorhandenseins von Personen,
- Unterbrechen des Entleerungsvorgangs nachfolgend der Erkennung einer Person.

10. Verfahren nach dem Anspruch 9,
**dadurch gekennzeichnet,**
**dass** ein Analysieren der extrahierten Merkmale eine Bewertung der Wahrscheinlichkeit des Vorhandenseins einer Person unter Berücksichtigung von Gewichtungsfaktoren für jedes Sensorsignal umfasst.

11. Verfahren nach dem Anspruch 9 oder 10,
**dadurch gekennzeichnet,**
**dass** für die Auswertung der extrahierten Merkmale Kontextinformationen zu den Umgebungsbedingungen und/oder des Typs des Einfüllgehäuses einbezogen werden, insbesondere eine Position des Müllfahrzeugs, die Umgebungstemperatur und/oder Einlernmessungen für vorbestimmte Müllbehältertypen und/oder eine charakteristische Müllart.
